# EUROPÄISCHE PATENTANMELDUNG

(11) **EP 2 733 232 A1**
(43) Veröffentlichungstag der Anmeldung: **21.05.2014**
(21) Anmeldenummer: 12193051.5
(22) Anmeldetag: 16.11.2012
(51) Int. Cl.: C23C 8/04, C23C 10/04, C23C 10/06, C23C 10/08, C23C 14/04, C23C 16/04

(54) **Vorrichtung zum Schutz äußerer Oberflächen beim Innenalitieren von hohlen Bauteilen**

(71) Anmelder: Siemens Aktiengesellschaft, 80333 München (DE)
(72) Erfinder: Degel, Christopher, 13507 Berlin (DE)

(57) **Zusammenfassung**

Durch einen offenen Behälter, der fest vorgesehene Einlässe für Beschichtungsmaterial am Behälter und lösbare Auslässe für weitere Öffnungen am Bauteil aufweist, ergibt sich die sehr einfache und schnelle und sehr kostengünstige Durchführung einer Innenalitierung, bei der durch Pulver im Behälter (13) die äußeren Flächen vor Alitierung geschützt werden.

## Beschreibung

Die Erfindung betrifft eine Schutzvorrichtung äußerer Oberflächen eines hohlen Bauteils, die beim Innenalitieren nicht beschichtet werden sollen.

Das Innenalitieren von hohlen Bauteilen, insbesondere von Turbinenschaufeln ist bekannt, wobei oftmals eine äußere Alitierung nicht erwünscht ist, da dort andere Schichten aufgebracht werden.

Daher müssen die äußeren Oberflächen vor eventuell austretendem gasförmigem Beschichtungsmaterial, das zur Alitierung führt, geschützt werden.

Es ist daher Aufgabe der Erfindung eine Vorrichtung und ein Verfahren aufzuzeigen, mit dem eine Alitierung einfach durchgeführt werden kann.

Die Aufgabe wird gelöst durch eine Vorrichtung des Anspruchs 1 und ein Verfahren gemäß Anspruch 5.

In den Unteransprüchen sind weitere vorteilhafte Maßnahmen aufgelistet, die beliebig miteinander kombiniert werden können, um weitere Vorteile zu erzielen. Es zeigen:
- Figur 1: eine erfindungsgemäße Vorrichtung,
- Figur 2: eine Turbinenschaufel,
- Figur 3: eine Liste von Superlegierungen.

Die Beschreibung und die Figur stellen nur Ausführungsbeispiele der Erfindung dar.

Die Figur 1 zeigt eine erfindungsgemäße Vorrichtung 1. Es soll ein hohles Bauteil 4, insbesondere eine Turbinenschaufel 120, 130 als ein beispielhaftes Bauteil 4 im Inneren vorzugsweise alitiert werden. Dabei wird in den Schaufelfuß 10 des Bauteils 4, 120, 130 ein Beschichtungsmaterial 12 in den Hohlraum des Bauteils 4, 120, 130 eingebracht. Für die innere Beschichtung wird aluminiumhaltiges Gas 12 verwendet oder erzeugt. Ebenso können andere Materialien aufgebracht und ggf. entsprechende Gase verwendet oder eingebracht werden.

Zum Schutz der äußeren Oberfläche 5 des Bauteils 4, 120, 130 wird das Bauteil 4, 120, 130 mit einem keramischen Pulver 16 umgeben.

Das Pulver 16 kann Aluminiumoxid, Bornitrid oder jedes weitere Oxid oder nicht-oxidisches keramisches Material oder jegliche Mischungen daraus sein.

Das Bauteil 4 oder die Turbinenschaufel 120, 130 weisen an ihrem Ende 10 oder im Fußbereich 10 einen oder mehrere Öffnungen 9 in den Hohlraum auf.

Dementsprechend weist die Vorrichtung 1 einen mit einer Seite 19 nach oben offenen Behälter 13 auf, der am Boden 8 mehrere entsprechende Rohre 11 aufweist, wobei das Bauteil 4 vorzugsweise auf Aufnehmungen 11' aufsetzbar ist, die am Ende der Rohre 11 ausgebildet sind.

Ebenso kann das Bauteil 4 am anderen Ende 18, bei Turbinenschaufeln 120, 130 im Kronenboden an der Turbinenschaufelspitze Löcher 20 aufweisen, in die dann optional Gasauslässe 17 eingesteckt werden und aus denen das Beschichtungsmaterial 12, das durch die Rohre 11 in Richtung 7 eingeströmt war, wieder ausströmen kann.

Um zu verhindern, dass ausströmendes Gas aus anderen Löchern, bspw. hier im Bereich 24, bei Turbinenschaufel 120, 130 im Bereich der Austrittskante, zur Beschichtung der äußeren Oberfläche 5 des Bauteils 4 führt, wird das Bauteil 4 entsprechend mit Pulver 16 im Behälter 13 umgeben.

Daher ist der Behälter 13 höher ausgeführt als die Länge der Turbinenschaufel 120, 130 oder des Bauteils 4.

Durch das Pulver 16, das im Bereich des Schaufelfußes 10 und Eintrittsöffnungen 9 bzw. an der Turbinenschaufelspitze 18 oder im Bereich der Austrittsöffnungen 24 vorhanden ist, wird verhindert, dass Gas austreten kann und es zur Beschichtung der äußeren Oberfläche 5 des Bauteils 4, 120, 130 kommen kann.

Gegebenenfalls kann der Boden 8 des Behälters 13 modular ausgeführt werden, der an verschiedene Typen vom Bauteil 4 oder von Turbinenschaufel 120, 130 angepasst ist. So kann der Boden 8 an den Stellen 21, 21' lösbar befestigt sein und ein anderer Boden (nicht dargestellt) mit anderen Aufnehmungen für andere Bauteiltypen wird daran befestigt.

Ansonsten liegt hier eine sehr einfache Handhabung vor.

In einen Behälter 13 wird die Turbinenschaufel 120, 130 in einfachster Art und Weise eingeführt und auf Aufnehmungen 11' aufgesetzt. Es werden entsprechende Gasauslässe 17 an der Spitze bzw. dem entgegengesetzten Ende 18 des Bodens 10 eingesetzt und dann muss nur noch der Hohlraum zwischen dem Bauteil 4, 120, 130 und dem Behälter 13 mit dem Pulver 16 aufgefüllt werden. Dies ist eine einfache und sehr kostengünstige Vorgehensweise.

Die Aufnehmungen 11' sind speziell den Öffnungen 9 des Bauteils 4, 120, 130 angepasst und sind am Ende der Rohre 11 ausgebildet, die durch den Boden 8 führen.

Das Gas 12 strömt von außen in das oder in die Rohre 11 durch den Boden 8 hindurch und aus Austrittsöffnungen der Rohre 11 in das Bauteil 4, 120, 130, durch das Bauteil 4, 120, 130 hindurch und durch die Gasauslässe 17 wieder hinaus.

Das Pulver 16 kann immer wieder verwendet werden.

Die Figur 2 zeigt in perspektivischer Ansicht eine Laufschaufel 120 oder Leitschaufel 130 einer Strömungsmaschine, die sich entlang einer Längsachse 121 erstreckt.

Die Strömungsmaschine kann eine Gasturbine eines Flugzeugs oder eines Kraftwerks zur Elektrizitätserzeugung, eine Dampfturbine oder ein Kompressor sein.

Die Schaufel 120, 130 weist entlang der Längsachse 121 aufeinander folgend einen Befestigungsbereich 400, eine daran angrenzende Schaufelplattform 403 sowie ein Schaufelblatt 406 und eine Schaufelspitze 415 auf.

Als Leitschaufel 130 kann die Schaufel 130 an ihrer Schaufelspitze 415 eine weitere Plattform aufweisen (nicht dargestellt).

Im Befestigungsbereich 400 ist ein Schaufelfuß 183 gebildet, der zur Befestigung der Laufschaufeln 120, 130 an einer Welle oder einer Scheibe dient (nicht dargestellt).

Der Schaufelfuß 183 ist beispielsweise als Hammerkopf ausgestaltet. Andere Ausgestaltungen als Tannenbaum- oder Schwalbenschwanzfuß sind möglich.

Die Schaufel 120, 130 weist für ein Medium, das an dem Schaufelblatt 406 vorbeiströmt, eine Anströmkante 409 und eine Abströmkante 412 auf.

Bei herkömmlichen Schaufeln 120, 130 werden in allen Bereichen 400, 403, 406 der Schaufel 120, 130 beispielsweise massive metallische Werkstoffe, insbesondere Superlegierungen verwendet.

Solche Superlegierungen sind beispielsweise aus der EP 1 204 776 B1, EP 1 306 454, EP 1 319 729 A1, WO 99/67435 oder WO 00/44949 bekannt.

Die Schaufel 120, 130 kann hierbei durch ein Gussverfahren, auch mittels gerichteter Erstarrung, durch ein Schmiedeverfahren, durch ein Fräsverfahren oder Kombinationen daraus gefertigt sein.

Werkstücke mit einkristalliner Struktur oder Strukturen werden als Bauteile für Maschinen eingesetzt, die im Betrieb hohen mechanischen, thermischen und/oder chemischen Belastungen ausgesetzt sind.

Die Fertigung von derartigen einkristallinen Werkstücken erfolgt z.B. durch gerichtetes Erstarren aus der Schmelze. Es handelt sich dabei um Gießverfahren, bei denen die flüssige metallische Legierung zur einkristallinen Struktur, d.h. zum einkristallinen Werkstück, oder gerichtet erstarrt.

Dabei werden dendritische Kristalle entlang dem Wärmefluss ausgerichtet und bilden entweder eine stängelkristalline Kornstruktur (kolumnar, d.h. Körner, die über die ganze Länge des Werkstückes verlaufen und hier, dem allgemeinen Sprachgebrauch nach, als gerichtet erstarrt bezeichnet werden) oder eine einkristalline Struktur, d.h. das ganze Werkstück besteht aus einem einzigen Kristall. In diesen Verfahren muss man den Übergang zur globulitischen (polykristallinen) Erstarrung meiden, da sich durch ungerichtetes Wachstum notwendigerweise transversale und longitudinale Korngrenzen ausbilden, welche die guten Eigenschaften des gerichtet erstarrten oder einkristallinen Bauteiles zunichte machen.

Ist allgemein von gerichtet erstarrten Gefügen die Rede, so sind damit sowohl Einkristalle gemeint, die keine Korngrenzen oder höchstens Kleinwinkelkorngrenzen aufweisen, als auch Stängelkristallstrukturen, die wohl in longitudinaler Richtung verlaufende Korngrenzen, aber keine transversalen Korngrenzen aufweisen. Bei diesen zweitgenannten kristallinen Strukturen spricht man auch von gerichtet erstarrten Gefügen (directionally solidified structures).

Solche Verfahren sind aus der US-PS 6,024,792 und der EP 0 892 090 A1 bekannt.

Ebenso können die Schaufeln 120, 130 Beschichtungen gegen Korrosion oder Oxidation aufweisen, z. B. (MCrAlX; M ist zumindest ein Element der Gruppe Eisen (Fe), Kobalt (Co), Nickel (Ni), X ist ein Aktivelement und steht für Yttrium (Y) und/oder Silizium und/oder zumindest ein Element der Seltenen Erden, bzw. Hafnium (Hf)). Solche Legierungen sind bekannt aus der EP 0 486 489 B1, EP 0 786 017 B1, EP 0 412 397 B1 oder EP 1 306 454 A1.

Die Dichte liegt vorzugsweise bei 95% der theoretischen Dichte.

Auf der MCrAlX-Schicht (als Zwischenschicht oder als äußerste Schicht) bildet sich eine schützende Aluminiumoxidschicht (TGO = thermal grown oxide layer).

Vorzugsweise weist die Schichtzusammensetzung Co-30Ni-28Cr-8Al-0,6Y-0,7Si oder Co-28Ni-24Cr-10Al-0,6Y auf. Neben diesen kobaltbasierten Schutzbeschichtungen werden auch vorzugsweise nickelbasierte Schutzschichten verwendet wie Ni-10Cr-12Al-0,6Y-3Re oder Ni-12Co-21Cr-11Al-0,4Y-2Re oder Ni-25Co-17Cr-10Al-0,4Y-1,5Re.

Auf der MCrAlX kann noch eine Wärmedämmschicht vorhanden sein, die vorzugsweise die äußerste Schicht ist, und besteht beispielsweise aus ZrO₂, Y₂O₃-ZrO₂, d.h. sie ist nicht, teilweise oder vollständig stabilisiert durch Yttriumoxid und/oder Kalziumoxid und/oder Magnesiumoxid.

Die Wärmedämmschicht bedeckt die gesamte MCrAlX-Schicht. Durch geeignete Beschichtungsverfahren wie z.B. Elektronenstrahlverdampfen (EB-PVD) werden stängelförmige Körner in der Wärmedämmschicht erzeugt.

Andere Beschichtungsverfahren sind denkbar, z.B. atmosphärisches Plasmaspritzen (APS), LPPS, VPS oder CVD. Die Wärmedämmschicht kann poröse, mikro- oder makrorissbehaftete Körner zur besseren Thermoschockbeständigkeit aufweisen. Die Wärmedämmschicht ist also vorzugsweise poröser als die MCrAlX-Schicht.

Wiederaufarbeitung (Refurbishment) bedeutet, dass Bauteile 120, 130 nach ihrem Einsatz gegebenenfalls von Schutzschichten befreit werden müssen (z.B. durch Sandstrahlen). Danach erfolgt eine Entfernung der Korrosions- und/oder Oxidationsschichten bzw. -produkte. Gegebenenfalls werden auch noch Risse im Bauteil 120, 130 repariert. Danach erfolgt eine Wiederbeschichtung des Bauteils 120, 130 und ein erneuter Einsatz des Bauteils 120, 130.

Die Schaufel 120, 130 kann hohl oder massiv ausgeführt sein. Wenn die Schaufel 120, 130 gekühlt werden soll, ist sie hohl und weist ggf. noch Filmkühllöcher 418 (gestrichelt angedeutet) auf.

## Patentansprüche

1. Vorrichtung (1)
zum Schutz einer Außenfläche (5) eines hohlen Bauteils (4, 120, 130) gegen eine Alitierung während des Innenalitierens des hohlen Bauteils (4, 120, 130),
die (1) zumindest aufweist:
einen an einer Seite (19) offenen Behälter (13),
durch die (19) das Bauteil (4, 120, 130) vollständig einführbar ist,
wobei der Behälter (13) im Boden (8) Einlässe (9) für ein Beschichtungsmaterial und
entsprechende Aufnehmungen (11) für ein Ende (10) des Bauteils (4, 120, 130) oberhalb des Bodens (8) und innerhalb des Behälters (13) aufweist sowie
optional Auslässe (17),
die am anderen Ende (18) des Bauteils (4) einsteckbar sind
und
der Möglichkeit, Pulver (16) durch die offene Seite (19) des Behälters (13) um das Bauteil (4, 120, 130) einzufüllen.

2. Vorrichtung nach Anspruch 1,
bei dem der Boden (8) des Behälters (13) modular (21, 21') ausgebildet ist,
um sich an verschiedene Typen von Bauteilen (4, 120, 130) anzupassen.

3. Vorrichtung nach einem oder beiden der Ansprüche 1 oder 2,
in der keramisches Pulver, insbesondere Aluminiumoxidpulver als Pulver (16) vorhanden ist.

4. Vorrichtung nach einem der vorhergehenden Ansprüche, die Rohre (11) am Boden (8) des Behälters (13) aufweist, auf die (11) das Bauteil (4, 120, 130) aufgesetzt werden kann und
insbesondere die in die Einlässe des Bauteils (4, 120, 130) hineinragen.

5. Verfahren zur Innenalitierung,
bei dem eine Vorrichtung nach einem oder mehreren der Ansprüche 1, 2, 3 oder 4, verwendet wird und
ein Beschichtungsmaterial (12) in das Innere des Bauteils (4, 120, 130) eingeführt (7) wird.
